# EUROPÄISCHE PATENTSCHRIFT

(11) **EP 0 674 816 B1**
(45) Veröffentlichungstag und Bekanntmachung des Hinweises auf die Patenterteilung: **19.02.1997**
(21) Anmeldenummer: 94900755.3
(22) Anmeldetag: 02.12.1993
(51) Int. Cl.: H01T 1/15, H01C 7/12, H01B 17/46

(54) **ÜBERSPANNUNGSABLEITER**
OVERVOLTAGE PROTECTING DEVICE
DISPOSITIF DE PROTECTION CONTRE LES SURTENSIONS

(30) Priorität: 16.12.1992 DE 9217480 U
(43) Veröffentlichungstag der Anmeldung: 04.10.1995
(73) Patentinhaber: SIEMENS AKTIENGESELLSCHAFT, 80333 München (DE)
(72) Erfinder: KIRCH, Johannes, D-14052 Berlin (DE)
(86) Internationale Anmeldenummer: DE9301158
(87) Internationale Veröffentlichungsnummer: WO9414216

(56) Entgegenhaltungen:
- DE-A- 2 655 557
- DE-A- 3 417 648

## Beschreibung

Die Erfindung bezieht sich auf einen zylindersymmetrischen Überspannungsableiter mit einem in Umfangsrichtung umlaufende Schutzschirme aufweisenden Porzellangehäuse und mit wenigstens einer Ausblasöffnung an einem seiner Enden, die parallel zur Zylinderachse des Ableiters an der Mantelfläche des Porzellangehäuses ausgerichtet ist.

Ein derartiger Überspannungsableiter ist beispielsweise aus der DE-OS 26 55 557 bekannt. Bei dem dort dargestellten Überspannungsableiter ist das Porzellangehäuse mit umlaufenden Schutzschirmen versehen, die alle denselben Außendurchmesser ausweisen. Im Falle eines hohen Kurzschluß-Stromes wird heißes Gas aus einer Ausblasöffnung und an der Mantelfläche des Überspannungsableiters entlang parallel zu dessen Achse über die Schutzschirme hinweggeblasen. Das heiße Gas tritt mit hohem Druck aus und der Gasstrom kann das Porzellan der Schutzschirme abbrechen.

Aus der DE-A-34 17 648 ist ein Überspannungsableiter mit einem Porzellangehäuse mit in Umfangsrichtung umlaufenden Schutzschirm bekannt, wobei der der Ausblasöffnung am nächsten liegende Schutzschirm eine geringere Ausladung aufweist als der diesem folgende Schutzschirm.

Der Erfindung liegt daher die Aufgabe zugrunde, einen Überspannungsableiter so auszubilden, daß die Gefahr einer Beschädigung der Schutzschirme vermindert ist.

Die Aufgabe wird erfindungsgemäß dadurch gelöst, daß bei den der Ausblasöffnung am nächsten liegenden Schutzschirmen die Ausladung mit dem Abstand von der Ausblasöffnung von Schutzschirm zu Schutzschirm in wenigstens zwei Schritten zunimmt.

Der Kern des Porzellangehäuses weist dabei in den meisten Fällen eine zylindrische Form auf.

Dadurch, daß die ersten Schutzschirme eine geringere Ausladung aufweisen, als die übrigen Schutzschirme, stellen die ersten Schutzschirme kein großes Hindernis für einen Löschgasstrom dar, so daß an dieser Stelle die mechanische Belastung stark vermindert ist. Unter Ausladung wird dabei das Maß verstanden, um das ein Schutzschirm über den Kern des Porzellangehäuses hinaussteht. Durch die ersten Schutzschirme wird ein Teil des Gasstromes bereits derart abgelenkt, daß auch die folgenden Schutzschirme durch das Gas nicht belastet werden. In weiterer Entfernung von der Ausblasöffnung hat sich dann der Gasstrom einerseits weiter aufgeweitet, andererseits ist das Gas weiter abgekühlt, so daß eine Beschädigung der übrigen Schutzschirme nicht zu befürchten ist.

Vorteilhaft kann vorgesehen sein, daß Schutzschirme im Längsschnitt des Ableiters eine Tonnenform bilden. Hierdurch wird eine besonders günstige Führung des ausströmenden Gases erreicht.

Die übrigen Schutzschirme können beispielsweise als Schutzschirme mit größerem Durchmesser und Schutzschirme mit geringerem Durchmesser ausgebildet sein, die im Wechsel entlang der Längsachse des Überspannungsableiters angeordnet sind.

Weist der Überspannungsableiter zwei Ausblasöffnungen an seinen einander entgegengesetzten Enden auf, so ist zweckmäßigerweise jeweils der erste Schutzschirm von der jeweiligen Ausblasöffnung aus gesehen, mit geringerem Durchmesser versehen.

Die Erfindung wird im folgenden anhand einer Zeichnung gezeigt und nachfolgend beschrieben.

Dabei zeigt Figur 1 einen erfindungsgemäßen Überspannungsableiter in einer teilweise geschnittenen Ansicht.

Der Überspannungsableiter 1 weist eine zylindersymmetrische, tonnenförmig ausgebildete Form auf. Er kann beispielsweise in seinem Inneren eine oder mehrere Säulen aus Metalloxydableitwiderständen enthalten. Das Gehäuse 2 des Überspannungsableiters ist als Porzellangehäuse mit umlaufenden Schutzschirmen 3 ausgebildet. Im mittleren Bereich entlang der Gehäuselängsachse wechseln Schutzschirme 3 mit größerem Durchmesser mit Schutzschirmen 4 mit geringerem Durchmesser ab.

Der Überspannungsableiter 1 weist an seinen Enden Ausblasöffnungen 5, 9 auf, aus denen im Falle eines hohen Kurzschluß-Stromes, wenn eine entsprechende Sicherungseinrichtung, beispielsweise eine Berstplatte anspricht, heißes Gas unter hohem Druck in Richtung der Pfeile 6, 10 ausströmt.

Um die Schutzschirme 3, 4 vor dem Einfluß des Gases zu schützen, sind Ihnen zwei Schutzschirme 7, 8 vorgelagert, die einen geringeren Durchmesser aufweisen als die übrigen Schutzschirme 3, 4. Den geringsten Durchmesser weist der Schutzschirm 7 auf, der der Ausblasöffnung 5 am nächsten liegt. Hierdurch wird die durch den Pfeil 6 dargestellte Gasströmung abgelenkt, so daß die Belastung der Schutzschirme 3, 4 vermindert ist. Dieselbe Anordnung mit vorgelagerten Schutzschirmen geringeren Durchmessers kann am anderen Ende des Ableiters vorgesehen sein, wie in der Figur dargestellt.

Durch die erfindungsgemäße Gestaltung des Porzellangehäuses ist verhindert, daß der der jeweiligen Ausströmöffnung 5, 9 am nächsten liegende Schutzschirm 7, 11 durch den hohen Druck des ausströmenden Gases zerbricht.

## Patentansprüche

1. Zylindersymmetrischer Überspannungsableiter mit einem in Umfangsrichtung umlaufende Schutzschirme (3, 4, 7, 8, 11) aufweisenden Porzellangehäuse (2) und mit wenigstens einer Ausblasöffnung (5) an einem seiner Enden, die parallel zur Zylinderachse des Ableiters an der Mantelfläche des Porzellangehäuses ausgerichtet ist, **dadurch gekennzeichnet**, daß bei den der Ausblasöffnung am nächsten liegenden Schutzschirmen (7, 8) die Ausladung mit dem Abstand von der Ausblasöffnung (5) von Schutzschirm zu Schutzschirm in wenigstens zwei Schritten zunimmt.

2. Zylindrischer Überspannungsableiter nach Anspruch 1, **dadurch gekennzeichnet**, daß die Schutzschirme (3, 4, 7, 8, 11) im Längsschnitt des Ableiters (1) eine Tonnenform bilden.

## Claims

1. Cylindrically symmetric surge arrester having a porcelain housing (2) which has protective screens (3, 4, 7, 8, 11) which extend in the circumferential direction, and having at least one blow-out opening (5) at one of its ends, which opening is aligned on the lateral surface of the porcelain housing in a manner such that it is parallel with respect to the cylinder axis of the arrester, characterised in that in the case of the protective screens (7, 8) which are closest to the blow-out opening, the overhang increases with the distance from the blow-out (5) opening, from protective screen to protective screen in at least two steps.

2. Cylindrical surge arrester according to claim 1, characterised in that the protective screens (3, 4, 7, 8, 11) form a barrel shape in the longitudinal section of the arrester (1).

## Revendications

1. Parasurtension cylindro-symétrique comportant un boîtier (2) en porcelaine muni d'écrans de protection (3, 4, 7, 8, 11), qui s'étendent en direction circonférencielle, et au moins un orifice (5) de décharge à l'une de ses extrémités, qui est orienté parallèlement à l'axe du cylindre du parasurtension sur la surface latérale du boîtier en porcelaine, caractérisé par le fait que, pour les écrans de protection (7, 8) les plus proches de l'orifice de décharge, l'empattement augmente avec la distance par rapport à l'orifice de décharge (5), d'écran de protection en écran de protection, en au moins deux pas.

2. Parasurtension cylindrique selon la revendication 1, caractérisé par le fait que les écrans de protection (3, 4, 7, 8, 11) ont une forme de tonneau en coupe longitudinale du parasurtension (1).
